# EUROPÄISCHE PATENTSCHRIFT

(11) **EP 3 117 988 B1**
(45) Veröffentlichungstag und Bekanntmachung des Hinweises auf die Patenterteilung: **19.08.2020**
(21) Anmeldenummer: 16176393.3
(22) Anmeldetag: 27.06.2016
(51) Int. Cl.: B30B 1/26, B30B 15/00

(54) **PRESSE MIT VARIABLEM MASSENAUSGLEICH UND VERFAHREN ZUM ANPASSEN DER MASSE DES MASSENAUSGLEICHS**
PRESS WITH VARIABLE MASS BALANCING AND METHOD OF ADJUSTING THIS BALANCING MASS
PRESSE AVEC COMPENSATION DE MASSE VARIABLE ET METHODE D'AJUSTEMENT DE CETTE MASSE COMPENSATRICE

(30) Priorität: 06.07.2015 AT 505842015
(43) Veröffentlichungstag der Anmeldung: 18.01.2017
(73) Patentinhaber: Andritz Technology and Asset Management GmbH, 8045 Graz (AT)
(72) Erfinder: MATASSONI, Paolo, 75433 Maulbronn (DE)
(74) Vertreter: Tschinder, Thomas

(56) Entgegenhaltungen:
- EP-A1- 1 177 885
- EP-A1- 1 177 886
- DE-A1- 10 241 106
- JP-A- S6 138 800
- JP-A- 2008 200 742

## Beschreibung

Den Gegenstand dieser Erfindung bildet eine Presse oder ein Stanzautomat mit einem Antrieb über den ein Stößel oszillierend angetrieben wird. Zum Ausgleich von Massenkräften ist ein oszillierender Massenausgleich vorgesehen, der ebenfalls über den Antrieb oszillierend in entgegengesetzter Richtung zum Stößel angetrieben wird. Der Massenausgleich weist einen Tank auf, der zur Anpassung der Masse des Massenausgleichs mit einem Stoff befüllbar ist.

Den Gegenstand dieser Erfindung bildet auch ein Verfahren zum Anpassen der Masse des Massenausgleichs, das mit der erfindungsgemäßen Vorrichtung durchgeführt wird.

Insbesondere bei schnelllaufenden Stanzautomaten ist es üblich, dass zur Verminderung von Vertikalkräften ein oszillierender Massenausgleich vorgesehen ist, der als Gegengewicht das Gewicht des Stößels und des Werkzeuges ausgleicht.

Wenn bei derartigen Maschinen das Werkzeugoberteil, welches am Stößel befestigt ist, gewechselt wird, beispielsweise beim Wechsel auf ein anderes herzustellendes Produkt, ändert sich häufig auch das auszugleichende oszillierende Gesamtgewicht, da unterschiedliche Werkzeugoberteile in der Regel auch unterschiedliche Massen besitzen.
Die Anpassung der Masse des Massenausgleichs erfolgt gegenwärtig während des Werkzeugwechsels durch das Hinzufügen oder das Entfernen von Metallgewichten, die am oszillierenden Massenausgleich befestigt sind. Eine derartige Massenanpassung ist zeitraubend und aufwändig, insbesondere wenn das Werkzeugoberteil häufig gewechselt wird.
Die JP S6138800 A offenbart eine Presse mit einem Massenausgleich, der einen Tank aufweist. Zum Anpassen der Masse des Massenausgleichs kann dieser Tank mit einer Flüssigkeit befüllt werden. Damit im teilweise befüllten Tank die Flüssigkeit nicht unkontrolliert umherschwappen kann, ist im Tank eine verschiebbare Platte angeordnet, die die Flüssigkeitsoberfläche begrenzt und so stabilisiert und eine Schaumbildung verhindert. Der Aufbau eines derartigen Tanks ist kompliziert und bei hohen Hubzahlen ist eine zuverlässige Abdichtung und Positionierung der verschiebbaren Platte schwer zu erreichen. Außerdem sind im Tank gemäß der JP S6138800 A Sensoren angeordnet, die bei hohen Hubzahlen erheblichen Belastungen ausgesetzt sind. Die JP 2008 200742 A offenbart eine Presse gemäss dem Oberbegriff des Anspruchs 1 mit einem Massenausgleich mit einem oder zwei Tanks, die mit einer Flüssigkeit befüllt werden. Damit die Flüssigkeit im Tank nicht unkontrolliert umherschwappen kann, wird die Flüssigkeit durch zwei seitlich angeordnete verschiebbare Platten eingeschlossen und stabilisiert.

Der Erfindung liegt daher die Aufgabe zugrunde, eine Presse oder einen Stanzautomaten bereitzustellen, bei denen ein Werkzeugwechsel schnell und einfach durchgeführt werden kann und bei denen der Massenausgleich einen robusten und einfachen Aufbau aufweist.

Gelöst wird diese Aufgabe durch eine Presse oder einen Stanzautomat gemäss Anspruch 1 und ein Verfahren gemäss Anspruch 3. J Z

Erfindungsgemäß sind in den Teilbereichen oder Einzeltanks Schwallbleche (Trennwände) angeordnet, durch die die Bewegung des Stoffs, beispielsweise des Öls, im Tank weiter reduziert wird.

Die Masse des Massenausgleichs kann somit durch die Befüllung bzw. durch die Entleerung der einzelnen Bereiche des Tanks sehr einfach angepasst werden. Wenn mehrere Tanks vorhanden sind, beispielsweise zwei Tanks, kann die Masse durch die Befüllung bzw. durch die Entleerung dieser Einzeltanks einfach angepasst werden.
Durch eine vollständige oder annähernd vollständige Befüllung dieser Einzelbereiche bzw. Einzeltanks werden Schwapp-Bewegungen der Flüssigkeit und eine Schaumbildung zuverlässig verhindert.
Die Volumina der Einzelbereiche oder Teiltanks werden vorzugsweise so bemessen, dass die dadurch ermöglichte Massenänderung bei vollständiger Füllung der durch den Werkzeugwechsel bedingten Massenänderung entspricht.

Als Stoff kann Wasser oder vorzugsweise Öl verwendet werden, das ohnehin in großer Menge für den Pressenbetrieb benötigt wird. Es kann aber auch ein Feststoff, beispielsweise Blei- bzw. Stahlkugeln oder Sand für die Befüllung des Tanks verwendet werden.

Die Anpassung der Masse des Massenausgleichs erfolgt vorzugsweise während des Werkzeugwechsels, idealerweise automatisch.

In den Tanks oder den Teilbereichen kann auch jeweils ein Verdrängungskörper, beispielsweise eine Kunststoffblase, vorgesehen sein, der bei einer Befüllung des Tanks mit dem Stoff an Volumen verliert und die Bewegungsmöglichkeit des Stoffs im Tank eingrenzt.
Der Tank ist vorzugsweise über einen flexiblen Schlauch und eine Pumpe mit einem feststehenden Vorratsbehälter verbunden. Durch die Verbindung über den flexiblen Schlauch kann sich der Tank problemlos mit dem Massenausgleich bewegen, ohne dass dafür die Verbindung zum Vorratsbehälter gelöst werden muss.

Die Erfindung umfasst auch ein Verfahren zum Anpassen der Masse des Massenausgleichs in einer Presse oder eines Stanzautomaten gemäß einem der Ansprüche 1 oder 2. Die Masse des Massenausgleichs wird während eines Werkzeugwechsels durch Änderung der Stoffmenge im Massenausgleich angepasst.

Dabei ist es günstig, wenn die in die Teilbereiche bzw. in die Tanks gefüllte und die daraus entnommene Stoffmenge gemessen wird, sodass dadurch die aktuelle Masse des Massenausgleichs ermittelt werden kann.

Die Teilbereiche bzw. Tanks können jeweils mit Überlaufventilen ausgestattet sein. Für eine Massenanpassung des Massenausgleichs werden dann entsprechende Teilbereiche oder Tanks solange befüllt, bis der Stoff aus dem Überlauf des jeweiligen Teilbereichs / Tanks austritt.
Durch das vollständige Befüllen einzelner Teilbereiche/Tanks wird zwar nur noch eine diskrete Masseneinstellung möglich, dafür wird aber die Messung der Stoffmenge weniger wichtig, wenn nicht sogar überflüssig, und ein Bewegen des Stoffs im Tank verhindert.

Es ist auch denkbar, dass an bestehenden Maschinen nachträglich ein Tank am oszillierenden Massenausgleich befestigt wird, sodass auch bei diesen Maschinen die einfache Massenanpassung bei einem Werkzeugwechsel möglich wird.

Im Folgenden wird ein Ausführungsbeispiel der Erfindung anhand einer Zeichnung beschrieben.

Figur 1 zeigt einen Stanzautomaten 1 mit einem Antrieb 7, der über eine Kupplungs-Bremskombination 6 und eine Schwungmasse 5 eine Exzenterwelle 4 antreibt. Die Exzenterwelle 4 treibt über die Pleuel 3 den Stößel 2 oszillierend an. Am unteren Stößelende ist ein Stanzwerkzeug 15 befestigt.
Die Exzenterwelle 4 treibt hier auch über ein weiteres Pleuel 8 den Massenausgleich 9 oszillierend an, und zwar so, dass sich der Massenausgleich 9 in entgegengesetzter Richtung zum Stößel 2 bewegt.
Am Massenausgleich 9 ist ein Tank 10 befestigt, der hier über einen flexiblen Schlauch 16 mit Hilfe einer Pumpe 12 mit Öl befüllt werden kann. Das Öl wird aus einem Vorratsbehälter 13 entnommen.

Der Tank 10 ist Bestandteil des Massenausgleichs 9 und über Spannbänder 11 am restlichen Massenausgleich 9 befestigt. Alternativ kann der Tank 10 auch über Gummiauflagen zur Schwingungsdämpfung mit dem restlichen Massenausgleich 9 verbunden, z.B. verschraubt, sein. Der Tank 10 gemäß Fig. 1 besteht aus mehreren Teilbereichen, wobei hier der Schnitt genau durch einen Teilbereich geht. Im Teilbereich befinden sich Schwallbleche 14, durch die die Flüssigkeitsbewegung beruhigt wird.

Wenn nun das Stanzwerkzeug 15 gewechselt wird, beispielsweise zur Bearbeitung eines anderen Produktes, dann wird gleichzeitig die Masse des Massenausgleichs 9 durch die Änderung der Ölmenge im Tank 10 angepasst.

Die in der Zeichnung dargestellte Ausführungsform stellt lediglich eine bevorzugte Ausführung der Erfindung dar. Die Erfindung umfasst auch andere Ausführungsformen, bei denen der Tank 10 mit einem Feststoff befüllt wird. Der Feststoff kann dann mit Hilfe von Druckluft in den Tank 10 geblasen werden bzw. für eine Entleerung abgesaugt werden.

## Patentansprüche

1. Presse oder Stanzautomat (1) mit einem Antrieb (7) über den ein Stößel (2) oszillierend antreibbar ist und mit einem oszillierenden Massenausgleich (9) zum Ausgleich von Massenkräften, der ebenfalls über den Antrieb (7) oszillierend in entgegengesetzter Richtung zum Stößel (2) antreibbar ist, wobei der Massenausgleich (9) einen Tank (10) aufweist, der mit einem Stoff befüllbar ist, wobei der Tank (10) in einzelne voneinander abgetrennte Bereiche unterteilt ist bzw. dass mehrere Tanks vorhanden sind, **dadurch gekennzeichnet, dass** in den abgetrennten Bereichen bzw. in den mehreren Tanks (10) Schwallbleche (14) angeordnet sind.

2. Presse oder Stanzautomat nach Anspruch 1, **dadurch gekennzeichnet, dass** der Tank (10) über einen flexiblen Schlauch (16) und eine Pumpe (12) mit einem Vorratsbehälter (13) verbunden ist.

3. Verfahren zum Anpassen der Masse des Massenausgleichs (9) in einer Presse oder in einem Stanzautomaten (1) nach einem der Ansprüche 1 oder 2, wobei bei einer durch einen Werkzeugwechsel am Stößel (2) bedingten Massenänderung des Stößels (2) die Masse des Massenausgleichs (9) durch Änderung der Stoffmenge im Tank (10) des Massenausgleichs (9) angepasst wird, **dadurch gekennzeichnet, dass** die Anpassung der Masse während des Werkzeugwechsels erfolgt.

4. Verfahren nach Anspruch 3, **dadurch gekennzeichnet, dass** die Anpassung der Masse automatisch erfolgt.

5. Verfahren nach Anspruch 3 oder 4, **dadurch gekennzeichnet, dass** die in den Tank (10) gefüllte und die aus dem Tank (10) entnommene Stoffmenge gemessen wird, sodass dadurch die aktuelle Masse des Massenausgleichs ermittelbar ist.

## Claims

1. Press or punching machine (1) with a drive (7)that can drive a ram (2) with an oscillating movement and with an oscillating counterbalance (9) to compensate for mass forces, which can also be driven with an oscillating movement by the drive (7) in the opposite direction to the ram (2), where the oscillating counterbalance (9) has a tank (10) that can be filled with a material, where the tank (10) is divided into individual sectors separate from one another or where several tanks are available, **characterized in that** baffle plates (14) are disposed in the separate sectors or in the several tanks (10).

2. Press or punching machine according to claim 1, **characterized in that** the tank (10) is connected to a storage bin (13) via a flexible hose (16) and a pump (12).

3. Method for readjusting the mass of the counterbalance (9) in a press or in a punching machine (1) according to one of claims 1 or 2, where the mass of the counterbalance (9) is readjusted by changing the amount of material in the tank (10) of the counterbalance (9) if there is a change in the mass of the ram (2) due to a change of die at the ram (2), **characterized in that** the mass is readjusted during changing of the die.

4. Method according to claim 3, **characterized in that** the mass is readjusted automatically.

5. Method according to claim 3 or 4, **characterized in that** the amount of material filled into the tank (10) and the amount of material removed from the tank (10) are measured in such a way that the current mass of the counterbalance can be determined.

## Revendications

1. Presse ou machine automatique de découpe et de rainage (1) comprenant un entraînement (7) par lequel un poussoir (2) peut être entraîné oscillant et comprenant un équilibrage des masses oscillant (9) pour équilibrer les forces des masses, qui peut être également entraîné oscillant par l'entraînement (7) dans la direction opposé au poussoir (2), l'équilibrage des masses (9) présentant un réservoir (10) qui peut être rempli de matière, le réservoir (10) étant divisé en différentes zones séparées les unes des autres ou présentant différents réservoirs, **caractérisée en ce que** dans les zones séparées ou dans les différents réservoirs (10) sont disposés des déflecteurs (14) .

2. Presse ou machine automatique de découpe et de rainage selon la revendication 1, **caractérisée en ce que** le réservoir (10) est relié par un tuyau souple (16) et par une pompe (12) à un récipient de stockage (13).

3. Procédé pour adapter la masse de l'équilibrage des masses (9) dans une presse ou dans une machine automatique de découpe et de rainage (1) selon l'une quelconque des revendications 1 ou 2, par une modification de masse du poussoir (2) provoquée par un changement d'outil sur le poussoir (2) la masse de l'équilibrage des masses (9) étant adaptée par la modification de quantité de matière dans le réservoir (10) de l'équilibrage des masses (9), **caractérisé en ce que** l'adaptation de la masse ayant lieu au moment du changement d'outil.

4. Procédé selon la revendication 3, **caractérisé en ce que** l'adaptation de la masse est automatique.

5. Procédé selon la revendication 3 ou 4, **caractérisé en ce que** la quantité de matière remplie dans le réservoir (10) et prélevée à partir du réservoir (10) est mesurée de sorte à déterminer la masse réelle de l'équilibrage des masses.
